# FASCICULE DE BREVET EUROPEEN

(11) **EP 2 984 526 B1**
(45) Date de publication et mention de la délivrance du brevet: **06.06.2018**
(21) Numéro de dépôt: 14714726.8
(22) Date de dépôt: 03.04.2014
(51) Int. Cl.: G04B 27/02

(54) **MECANISME DE SELECTION ET D'ACTIONNEMENT DES FONCTIONS D'UN MOUVEMENT HORLOGER**
VORRICHTUNG ZUR AUSWAHL UND BETÄTIGUNG DER FUNKTIONEN EINES UHRWERKS
MECHANISM FOR SELECTING AND ACTUATING THE FUNCTIONS OF A CLOCK MOVEMENT

(30) Priorité: 08.04.2013 CH 7362013
(43) Date de publication de la demande: 17.02.2016
(73) Titulaire: GFPI SA, 2301 La Chaux-de-Fonds (CH)
(72) Inventeur: NEBOISA, Christophe, CH-3054 Schüpfen (CH); FORSEY, Stephen, CH-2416 Les Brenets (CH)
(74) Mandataire: e-Patent SA
(86) Numéro de dépôt international: PCT/EP2014/056653
(87) Numéro de publication internationale: WO 2014/166798

(56) Documents cités:
- EP-A1- 1 939 699
- EP-A1- 2 214 066
- EP-A1- 2 367 074
- EP-A2- 2 012 199
- CH-A- 348 365
- CH-A2- 702 803
- FR-A1- 2 169 861

## Description

### Domaine technique

La présente invention se rapporte aux pièces d'horlogerie. Elle concerne plus particulièrement un mécanisme de sélection et d'actionnement de n fonctions d'un mouvement horloger où n est un nombre entier supérieur ou égal à 2, de préférence supérieur ou égal à 3, comprenant une tige de remontoir terminée par une couronne, un dispositif d'actionnement d'une fonction, lié cinématiquement à la couronne et agencé pour se déplacer et occuper n positions de sélection et n position d'actionnement dans lesquelles le dispositif d'actionnement est lié cinématiquement à un organe d'actionnement de la fonction sélectionnée, et un dispositif sélecteur agencé pour déplacer le dispositif d'actionnement dans une position de sélection. La présente invention concerne également une pièce d'horlogerie mécanique comprenant un mouvement horloger et un mécanisme de sélection et d'actionnement de n fonctions dudit mouvement horloger.

### Etat de la technique

Un tel mécanisme de sélection et de correction est décrit par exemple dans le brevet EP 2 214 066 et s'applique à une pièce d'horlogerie munie d'un premier et d'un deuxième organes d'indication de temps. Ce mécanisme de correction comprend une tige de remontoir, un mobile correcteur monté baladeur entre une première et une deuxième positions de correction dans lesquelles ledit mobile est en lien cinématique respectivement avec le premier et le deuxième organes d'indication de temps, des moyens pour entrainer ledit mobile correcteur à l'aide de la tige de remontoir, et un mécanisme de sélection de la position de correction comprenant un bras sélecteur coopérant avec ledit mobile correcteur pour l'entrainer de la première position de correction à la deuxième position de correction, un organe de positionnement angulaire du bras sélecteur et un organe de commande dudit organe de positionnement angulaire.

Toutefois, ce mécanisme, du fait de sa construction, est limité à la correction de deux fonctions uniquement, et n'a aucun potentiel pour étendre le principe à plus de fonctions.

On connait aussi la demande CH 702 548 qui décrit un mécanisme de sélection susceptible d'être en position neutre ou de se déplacer entre deux positions de correction par pression sur la couronne de remontoir, la correction se faisant uniquement par rotation de la couronne de remontoir, sans avoir à tirer sur la tige de remontoir. Pour cela, le mécanisme comprend une bascule présentant deux bras sur chacun desquels est monté un mobile de correction. La bascule pivote pour sélectionner et actionner l'une ou l'autre des deux fonctions à corriger au moyen de l'un des mobiles de correction mis en contact avec un organe de la fonction à corriger. Toutefois, si l'on ne prend pas en compte la position neutre dans laquelle la bascule est en position neutre, ce mécanisme, du fait de sa construction, est limité à la correction de deux fonctions uniquement, la bascule ne pouvant pivoter qu'entre deux positions. À nouveau, cet agencement n'a aucun potentiel pour étendre le principe à plus de fonctions

On connait également la demande CH 702 803 qui décrit un mécanisme de correction comprenant des leviers de correction agencés pour incrémenter des organes de comptage, un levier de commande monté pivotant selon un premier axe de rotation et un bras monté pivotant sur ledit levier de commande selon un deuxième axe de rotation. Le bras se déplace angulairement par rapport au levier de commande en réponse à une rotation de la couronne pour se placer en regard de l'un ou l'autre des leviers de correction. Le levier de commande pivote pour actionner le levier de correction sélectionné en réponse à une action sur un poussoir. La correction ne peut donc se faire que par incrémentation des différents organes de comptage, ce qui rend impossible un fonctionnement bidirectionnel. Seule une correction unidirectionnelle des organes de comptage est possible. De plus, ce mécanisme comprend un grand nombre de composants, dont la mise en oeuvre est relativement complexe. Un tel système, qui n'utilise que des leviers et des cames, risque d'être peu précis, la précision des composants (cames, bras, leviers de correction) étant primordiale pour que le système fonctionne correctement. De plus, le guidage linéaire de l'un des leviers se fait par le biais d'une gorge dans laquelle se déplace un doigt de guidage. Ce système est relativement sensible à régler et peut engendrer des blocages.

Un but de la présente invention est donc de pallier ces inconvénients, en proposant un mécanisme de sélection et d'actionnement de n fonctions d'un mouvement horloger permettant de sélectionner et d'actionner au moins deux, de préférence au moins trois fonctions différentes d'un mouvement horloger, qui permet d'actionner lesdites fonctions de manière bidirectionnelle.

### Divulgation de l'invention

A cet effet, et conformément à la présente invention, il est proposé un mécanisme de sélection et d'actionnement de n fonctions d'un mouvement horloger où n est un nombre entier supérieur ou égal à 2, de préférence supérieur ou égal à 3, comprenant une tige de remontoir terminée par une couronne, un dispositif d'actionnement d'une fonction, lié cinématiquement à la couronne et agencé pour se déplacer et occuper n positions de sélection et n positions d'actionnement, positions d'actionnement dans lesquelles le dispositif d'actionnement est lié cinématiquement à un organe d'actionnement de la fonction sélectionnée, et un dispositif sélecteur agencé pour déplacer le dispositif d'actionnement dans une position de sélection. Par ailleurs, lesdites positions de sélection sont différentes desdites positions d'actionnement,

Selon l'invention, ledit mécanisme comprend en outre un socle sur lequel le dispositif d'actionnement est monté mobile pour se déplacer et se positionner, dans une position de sélection, au regard de l'organe d'actionnement de la fonction sélectionnée sous l'action du dispositif sélecteur, et pour se déplacer dans sa position d'actionnement pour coopérer avec ledit organe d'actionnement de la fonction sélectionnée sous l'action d'un déplacement axial de la tige de remontoir.

D'une manière particulièrement avantageuse, le dispositif d'actionnement comprend un seul mobile d'actionnement lié cinématiquement à la tige de remontoir et destiné à coopérer avec chacun des organes d'actionnement de la fonction sélectionnée.

De préférence, le dispositif d'actionnement peut comprendre en outre au moins un renvoi agencé pour coopérer d'une part avec la tige de remontoir et d'autre part avec ledit mobile d'actionnement, un support sur lequel sont montés mobiles en rotation ledit renvoi et le mobile d'actionnement, et une base pivotante agencée pour coopérer avec le dispositif sélecteur et sur laquelle le support est monté coulissant.

De préférence, ledit support peut être agencé pour coopérer avec une bascule.

D'une manière avantageuse, le dispositif sélecteur peut comprendre un organe sélecteur agencé pour être actionné par un organe de commande, une came solidaire dudit organe sélecteur et un palpeur agencé pour coopérer d'une part avec la came et d'autre part avec le dispositif d'actionnement.

De préférence, le palpeur peut comprendre un bras agencé pour coopérer avec la base du dispositif d'actionnement.

Avantageusement, ledit organe de commande peut être un poussoir intégré dans la couronne.

D'une manière particulièrement avantageuse, ledit socle peut présenter au moins n pistes agencées pour guider le dispositif d'actionnement lors de ses déplacements. Le dispositif d'actionnement peut comprendre une première goupille agencée pour circuler dans les pistes. Le socle peut comprendre en outre une rainure et le dispositif d'actionnement peut comprendre une seconde goupille agencée pour circuler dans la rainure.

D'une manière particulièrement avantageuse, le mécanisme selon l'invention peut comprendre en outre un dispositif de sécurité comprenant ledit socle et lesdites pistes, au moins n desdites pistes correspondant aux positions d'actionnement étant agencées pour bloquer le dispositif d'actionnement dans la position d'actionnement sélectionnée.

De préférence, le mécanisme selon l'invention comprend en outre un mécanisme indicateur de la fonction sélectionnée.

D'une manière avantageuse, ledit mécanisme indicateur de la fonction sélectionnée comprend une roue solidaire de la came du dispositif sélecteur, et un disque portant des informations relatives aux fonctions et agencées pour s'afficher dans un guichet, ladite roue et ledit disque étant liés cinématiquement.

Selon un mode de réalisation préféré de l'invention, les fonctions à sélectionner sont choisies parmi le groupe comprenant une fonction de correction du quantième, une fonction de remontage et une fonction de mise à l'heure.

La présente invention concerne également une pièce d'horlogerie comprenant un mouvement horloger, ainsi qu'un mécanisme de sélection et d'actionnement de n fonctions dudit mouvement horloger tel que défini ci-dessus.

### Brève description des dessins

L'invention sera mieux comprise à la lecture de la description qui va suivre, de modes de réalisation, donnés à titre d'exemples et faits en référence aux dessins dans lesquels:
- la figure 1 représente une vue de dessous en transparence du mécanisme selon l'invention, en position de sélection de la première fonction,
- la figure 2 représente une vue de dessus du dispositif sélecteur et du dispositif de sécurité utilisés dans le mécanisme selon l'invention, dans les trois positions de sélection,
- la figure 3 représente une vue de dessus du mécanisme selon l'invention en position de sélection de la première fonction,
- la figure 4 représente une vue de dessus du mécanisme selon l'invention en position d'actionnement de la première fonction,
- la figure 5 représente une vue de dessus du mécanisme selon l'invention en position de sélection de la deuxième fonction,
- la figure 6 représente une vue de dessus du mécanisme selon l'invention en position d'actionnement de la deuxième fonction,
- la figure 7 représente une vue de dessus du mécanisme selon l'invention en position de sélection de la troisième fonction,
- la figure 8 représente une vue de dessus du mécanisme selon l'invention en position d'actionnement de la troisième fonction, et
- la figure 9 représente une vue de dessus du mécanisme selon l'invention selon une autre variante de réalisation.

### Mode(s) de réalisation de l'invention

En référence à la figure 1, il est représenté un mécanisme 1 de sélection et d'actionnement de n fonctions d'un mouvement horloger, n étant dans cet exemple de réalisation particulier égal à 3. Il est bien évident que l'invention s'applique à un mécanisme de correction de préférence d'au moins deux fonctions, et plus préférentiellement encore d'au moins 3 fonctions.

Le mécanisme 1 comprend une tige de remontoir 2 terminée par une couronne (non représentée), un dispositif d'actionnement d'une fonction 4, un dispositif sélecteur 6, un dispositif de sécurité 8 et un mécanisme indicateur de la fonction sélectionnée 10.

Le mécanisme 1 comprend également un pignon de remontoir 12, un pignon coulant 14, la mise en position du pignon coulant 14 étant assurée par une tirette 16 et une bascule 18. Il est également prévu un ressort de bascule 20. Tous ces éléments et leur fonctionnement sont connus de l'homme du métier et ne nécessitent pas de description plus détaillée.

Par ailleurs, il est également prévu des organes d'actionnement de la fonction sélectionnée 21, 22 et 23, chacun étant relié cinématiquement au mécanisme correspondant à ladite fonction sélectionnée.

Les fonctions à sélectionner peuvent par exemple être choisies parmi le groupe comprenant une fonction de correction du quantième, une fonction de remontage et une fonction de mise à l'heure. Il est bien évident que tout autre mécanisme correspondant à une autre fonction peut être actionné au moyen d'un organe d'actionnement adéquat.

Le dispositif d'actionnement 4 est lié cinématiquement à la couronne et agencé pour se déplacer et occuper 3 positions de sélection et 3 positions d'actionnement, les positions de sélection étant différentes des positions d'actionnement. En positions de sélection, le dispositif d'actionnement 4 se positionne au regard de l'organe d'actionnement 21, 22, 23, de la fonction sélectionnée sans pouvoir coopérer avec ledit organe d'actionnement 21, 22, 23. En positions d'actionnement, le dispositif d'actionnement 4 est lié cinématiquement à l'un des organes d'actionnement 21, 22, 23, de la fonction sélectionnée.

Plus particulièrement et conformément à l'invention, le mécanisme comprend en outre un socle 32 sur lequel le dispositif d'actionnement 4 est monté mobile en rotation et en translation pour se déplacer en rotation et se positionner, dans une position de sélection, au regard de l'organe d'actionnement 21, 22, 23, de la fonction sélectionnée sous l'action du dispositif sélecteur 6, puis pour se déplacer dans sa position d'actionnement pour coopérer avec ledit organe d'actionnement 21, 22, 23, de la fonction sélectionnée sous l'action d'un déplacement axial de la tige de remontoir 2, de préférence vers l'extérieur du mouvement. Il est bien évident qu'en adaptant la configuration de la tige, de la tirette, et de la bascule, le déplacement axial de la tige de remontoir pourrait se faire vers l'intérieur du mouvement.

Plus spécifiquement, le dispositif d'actionnement 4 comprend un support 24, ainsi qu'une base pivotante 25, entre lesquels sont montés mobiles en rotation un seul mobile d'actionnement 26 destiné à coopérer avec chacun des organes d'actionnement 21, 22 et 23 de la fonction sélectionnée ainsi qu'un renvoi 28 engrenant d'une part avec le pignon coulant 14, et donc la tige de remontoir 2, et d'autre part avec ledit mobile d'actionnement 26. Ainsi, le mobile d'actionnement 26 est lié cinématiquement à la tige de remontoir 2 de sorte que l'actionnement de chacun des organes d'actionnement se fait par rotation de la couronne liée à la tige de remontoir 2. Le mobile d'actionnement 26 est monté mobile en rotation autour d'une goupille 27 montée traversante dans le support 24 et la base pivotante 25. Le renvoi 28 est monté mobile en rotation autour d'une goupille 29 montée traversante dans le support 24.

Par ailleurs, le dispositif de sécurité 8 comprend ledit socle 32 monté fixe sur le bâti du mouvement et présentant dans la variante représentée trois pistes semi-oblongues 34 communiquant les unes avec les autres et susceptibles de recevoir la goupille 27 lorsque le dispositif d'actionnement 4 est dans sa position d'actionnement de manière à le bloquer dans l'une desdites pistes 34. Il est bien évident que le socle pourrait être également d'une seule pièce avec la platine, une plaque ou un pont prévu dans le mouvement.

Le socle 32 comporte également un plot fendu 33 présentant une rainure centrale 36 dans laquelle peut circuler la goupille 29 lorsque le dispositif d'actionnement 4 passe en position d'actionnement comme cela sera décrit ci-après.

Comme le montre plus précisément la figure 2, la base pivotante 25 comprend une partie arrondie 25a agencée pour pivoter autour du plot fendu 33 et une partie allongée 25b comportant à son extrémité une ouverture oblongue 30 dans laquelle est introduite et coulisse la goupille 27 lorsque le dispositif d'actionnement 4 passe en position d'actionnement comme cela sera décrit ci-après. Ainsi, le support 24 portant les deux mobiles 26 et 28 est monté coulissant sur la base pivotante 25.

De ce fait, le dispositif d'actionnement 4 est monté mobile en rotation et en translation par rapport au socle 32.

De plus, la partie arrondie 25a de la base pivotante 25 comporte un creux latéral 38 agencé pour coopérer avec le dispositif sélecteur 6 et former une liaison rotule comme cela sera décrit ci-après.

Du côté de la tige de remontoir, le support 24 comprend une tête 24a comportant une rainure circulaire 40 dans laquelle circule une goupille 42 solidaire de la bascule 18. Le support 24 est ainsi agencé pour coopérer avec ladite bascule 18 tout en pouvant pivoter par rapport à celle-ci.

En référence aux figures 1 et 2, le dispositif sélecteur 6 comprend un organe sélecteur 50, tel qu'une roue à came, agencé pour être actionné par un organe de commande, tel qu'un poussoir 52 intégré dans la couronne par exemple. L'action du poussoir 52 est transmise à l'organe sélecteur 50 par l'intermédiaire d'une bascule 54 montée pivotante sur le bâti et comprenant un bec 56 agencé pour actionner et faire pivoter l'organe sélecteur 50 à chaque pression sur le poussoir 52. Il est bien évident que l'organe de commande peut être tout autre organe approprié, tel qu'une gâchette ou une couronne secondaire, agencée pour faire tourner l'organe sélecteur 50. L'organe de commande peut également être indépendant de la couronne, et être prévu autour du cadran, à une place différente de celle de la tige de remontoir.

Dans une autre variante de réalisation non représentée, le poussoir et la présente tige de remontoir pourraient être remplacés par une tige trois positions terminée par une couronne et agencée pour se positionner :
- dans une position T0, dans laquelle la tige est poussée, la rotation de la couronne permettant le remontage du mouvement,
- dans une position T1, dans laquelle la tige est tirée dans une première position, le mécanisme étant adapté de sorte que la rotation de la couronne entraine la rotation de l'organe sélecteur pour déplacer le dispositif d'actionnement dans sa position de sélection,
- dans une position T2, dans laquelle la tige est tirée dans une deuxième position pour déplacer le dispositif d'actionnement dans sa position d'actionnement, la rotation de la couronne entrainant l'actionnement de l'organe d'actionnement 21 à 23 sélectionné via le renvoi 28 et le mobile d'actionnement 26.

Le dispositif sélecteur 6 comprend également une came 58 solidaire de l'organe sélecteur 50 et un palpeur 60 agencé pour coopérer d'une part avec la came 58 et d'autre part avec le dispositif d'actionnement 4. A cet effet, le palpeur 60 comprend un premier bras 61 qui s'appuie contre la came 58 et un deuxième bras 62 monté en liaison rotule avec le creux 38 de la base pivotante 25 du dispositif d'actionnement 4, de sorte que ledit deuxième bras 62 coopère avec ladite base 25. Le premier bras 61 est maintenu en appui contre la came 58 grâce à un ressort de rappel 64 agissant contre un ergot 65 prévu sur la base pivotante 25.

L'organe sélecteur 50 et la forme de la came 58 sont choisis pour que ledit organe sélecteur 50 et ladite came 58 effectuent une rotation de 45° à chaque pression sur le poussoir. Dans la variante représentée, les fonctions sont sélectionnées dans l'ordre, l'ordre inverse devant être respecté pour revenir à la fonction initiale. Il est bien évident qu'en choisissant une autre configuration de la bascule 54, de l'organe sélecteur 50 et du poussoir 52 notamment, l'angle de rotation peut être différent. De plus, en modifiant la forme de la came 58, le retour à la fonction initiale pourrait s'effectuer directement après avoir sélectionné la troisième fonction.

Dans une autre variante de réalisation non représentée, l'organe sélecteur peut être un système à navette, remplaçant la roue à came. La navette est agencée pour effectuer un mouvement de rotation de va-et-vient pour occuper deux positions fixées par un ressort sautoir. Ce système permet de supprimer la came 58 et la bascule 54. Comme décrit ci-dessus, il est prévu un palpeur 60 comprenant un premier bras 61 s'appuyant contre la navette et un deuxième bras 62 monté par exemple en liaison rotule ou tout autre type de liaison avec le creux 38 de la base pivotante 25. La position de la navette définit donc également la position du dispositif d'actionnement 4.

En référence à la figure 1, le mécanisme indicateur de la fonction sélectionnée comprend une roue dentée 66 solidaire de la came 58 du dispositif sélecteur 6, et un disque 68, monté en rotation sur le bâti et portant des informations relatives aux fonctions agencées pour s'afficher à tour de rôle dans un guichet (non représenté). La roue 66 et le disque 68 sont liés cinématiquement au moyen d'un renvoi 70 solidaire du disque 68. Les informations relatives aux fonctions sont ici des chiffres 1,2,3 correspondant aux trois fonctions à sélectionner et à actionner. Les informations pourraient également se présenter sous toute autre forme que des chiffres 1, 2, 3, telle que des couleurs ou encore des symboles. Dans une autre variante non représentée, le disque 68 comporte une denture agencée pour coopérer avec la roue dentée 66, le renvoi 70 étant supprimé. Dans une autre variante non représentée, la roue 66 ne comporte pas de denture, et est liée cinématiquement au disque 68 par le biais d'autres moyens de liaison cinématique appropriés, tels que des courroies ou des bielles. De plus, il est possible de prévoir des rouages intermédiaires, entre la roue 66 et le disque 68, par exemple pour inverser le sens de rotation du disque 68 ou pour éloigner davantage l'affichage prévu sur le disque 68. Il est bien évident que toute autre forme de réalisation pour afficher les informations relatives aux fonctions peut être mise en oeuvre. Par exemple, le disque 68 peut être remplacé par une aiguille montée sur un axe lié cinématiquement à la roue 66, l'aiguille étant agencée pour pointer sur les informations relatives aux fonctions se trouvant sur un cadran fixe.

Le fonctionnement du mécanisme selon l'invention est le suivant :
En référence aux figures 3 et 4, lorsque l'utilisateur souhaite sélectionner la fonction n° 1, il appuie sur le poussoir 52 de manière à faire pivoter la bascule 54 dans la position représentée en traits tillés sur la figure 2, ce qui fait tourner l'organe sélecteur 50 et la came 58 de 45° dans le sens horaire. Le palpeur 60 pivote en entrainant la rotation de la base pivotante 25 qui se met en position de sélection n° 1 représentée sur la figure 3. Dans ce même mouvement, le support 24 du dispositif d'actionnement, relié à la base 25 par les goupilles 27 et 29, pivote avec la base 25 pour se mettre également en position de sélection n°1 représentée sur la figure 3, le mobile 26 se trouvant au regard de l'organe d'actionnement 21 de la fonction n° 1.

Dans ce même mouvement également, la première roue dentée 66 du mécanisme indicateur de la fonction sélectionnée 10 pivote et engrène avec le renvoi 70 de manière à faire tourner la deuxième roue 68 pour afficher le chiffre 1 dans un guichet.

Pour actionner l'organe d'actionnement 21 relatif à la fonction n°1, l'utilisateur tire sur la tige 2 vers l'extérieur du mouvement de sorte que le pignon coulant 14 se déplace. La mise en position du pignon coulant 14 par la tirette 16 et la bascule 18 est un mécanisme connu de l'homme du métier qui ne nécessite pas d'explications complémentaires.

Par l'intermédiaire de la goupille 42, le pivotement de la bascule 18 entraine également le coulissement ou le déplacement du support 24 par rapport à la base 25, en direction de l'organe d'actionnement 21. Dans ce mouvement, la goupille 27 coulisse dans l'ouverture 30 de la base pivotante 25 et vient se loger au fond de la première piste 34 du socle 32 du dispositif de sécurité et la goupille 29 se déplace linéairement dans la rainure 36 du plot fendu 33 du socle 32. De ce fait, le support 24 se déplace linéairement, de par la goupille 29, ainsi que selon la direction de la première piste 34, de par la goupille 27. Le mouvement du support 24 est donc une combinaison de déplacement linéaire et de rotation. Le dispositif d'actionnement 4 est alors en position d'actionnement n° 1, le mobile 26, porté par le support, pouvant alors engrener avec ledit organe d'actionnement 21 comme le montre la figure 4. L'actionnement de la fonction n° 1 s'effectue en tournant la couronne de remontoir, ce qui entraine la rotation du pignon coulant 14 et donc du renvoi 28 et du mobile 26.

Le support 24 est maintenu en position d'actionnement n° 1 par le dispositif de sécurité au moyen de la goupille 27 logée au fond de la piste du socle 32.

Un appui sur la tige de remontoir 2 en direction du mouvement entraine le coulissement inverse du support 24 de sorte que le mobile 26 se dégage de l'organe d'actionnement 21, le mécanisme retrouvant la position de sélection n° 1 représentée sur la figure 3.

En référence aux figures 5 et 6, lorsque l'utilisateur souhaite sélectionner la fonction n° 2, il appuie sur le poussoir 52 de manière à faire pivoter la bascule 54 ce qui fait de nouveau tourner l'organe sélecteur 50 et la came 58 de 45° dans le sens horaire. Le palpeur 60 pivote en entrainant la rotation de la base pivotante 25 qui se met en position de sélection n° 2 représentée sur la figure 2. Dans ce même mouvement, le support 24 du dispositif d'actionnement pivote avec la base 25 pour se mettre également en position de sélection n°2 représentée sur la figure 5, le mobile 26 se trouvant au regard de l'organe d'actionnement 22 de la fonction n° 2.

Dans ce même mouvement également, la première roue dentée 66 du mécanisme indicateur de la fonction sélectionnée 10 pivote et engrène avec le renvoi 70 de manière à faire tourner la deuxième roue 68 pour afficher le chiffre 2 dans un guichet.

Pour actionner l'organe d'actionnement 22 relatif à la fonction n° 2, l'utilisateur tire sur la tige 2 vers l'extérieur du mouvement de sorte que, comme décrit ci-dessus, le support 24 coulisse par rapport à la base 25, en direction de l'organe d'actionnement 22. Dans ce mouvement, la goupille 27 coulisse dans l'ouverture 30 de la base pivotante 25 et vient se loger au fond de la deuxième piste 34 du socle 32 du dispositif de sécurité. Les goupilles 27 et 29 étant dans l'axe de la deuxième piste 34, le mouvement du dispositif d'actionnement 4 est un simple déplacement linéaire. Le dispositif d'actionnement 4 est alors en position d'actionnement n° 2, le mobile 26, porté par le support 24, pouvant alors engrener avec ledit organe d'actionnement 22 comme le montre la figure 6. L'actionnement de la fonction n° 2 s'effectue en tournant la couronne de remontoir, ce qui entraine la rotation du pignon coulant 14 et donc du renvoi 28 et du mobile 26.

Le support 24 est maintenu en position d'actionnement n° 2 par le dispositif de sécurité au moyen de la goupille 27 logée au fond de la piste du socle 32.

Un appui sur la tige de remontoir 2 en direction du mouvement entraine le coulissement inverse du support 24 de sorte que le mobile 26 se dégage de l'organe d'actionnement 22, le mécanisme retrouvant la position de sélection n° 2 représentée sur la figure 5.

En référence aux figures 7 et 8, lorsque l'utilisateur souhaite sélectionner la fonction n°3, il appuie sur le poussoir 52 de manière à faire pivoter la bascule 54 ce qui fait de nouveau tourner l'organe sélecteur 50 et la came 58 de 45° dans le sens horaire. Le palpeur 60 pivote en entrainant la rotation de la base pivotante 25 qui se met en position de sélection n° 3 représentée sur la figure 7. Dans ce même mouvement, le support 24 du dispositif d'actionnement pivote avec la base 25 pour se mettre également en position de sélection n°3 représentée sur la figure 7, le mobile 26 se trouvant au regard de l'organe d'actionnement 23 de la fonction n° 3.

Dans ce même mouvement également, la première roue dentée 66 du mécanisme indicateur de la fonction sélectionnée 10 pivote et engrène avec le renvoi 70 de manière à faire tourner la deuxième roue 68 pour afficher le chiffre 3 dans un guichet.

Pour actionner l'organe d'actionnement 23 relatif à la fonction n° 3, l'utilisateur tire sur la tige 2 vers l'extérieur du mouvement de sorte que, comme décrit ci-dessus, le support 24 coulisse par rapport à la base 25, en direction de l'organe d'actionnement 23. Dans ce mouvement, la goupille 27 coulisse dans l'ouverture 30 de la base pivotante 25 et vient se loger au fond de la troisième piste 34 du socle 32 du dispositif de sécurité. Le dispositif d'actionnement 4 est alors en position d'actionnement n° 3, le mobile 26, porté par le support 24, pouvant alors engrener avec ledit organe d'actionnement 23 comme le montre la figure 8. L'actionnement de la fonction n° 3 s'effectue en tournant la couronne de remontoir, ce qui entraine la rotation du pignon coulant 14 et donc du renvoi 28 et du mobile 26.

Le support 24 est maintenu en position d'actionnement n° 3 par le dispositif de sécurité au moyen de la goupille 27 logée au fond de la piste du socle 32.

Un appui sur la tige de remontoir 2 en direction du mouvement entraine le coulissement inverse du support 24 de sorte que le mobile 26 se dégage de l'organe d'actionnement 23, le mécanisme retrouvant la position de sélection n° 3 représentée sur la figure 7.

Une nouvelle pression sur le poussoir 52 fait pivoter la bascule 54, ce qui fait de nouveau tourner l'organe sélecteur 50 et la came 58 de 45° dans le sens horaire. Le mécanisme est alors ramené dans la position de sélection n° 2.

Le mécanisme selon la présente invention présente l'avantage d'être bidirectionnel.

Il est bien évident que la présente invention n'est pas limitée à la réalisation décrite ci-dessus. Notamment, le nombre de fonctions à sélectionner et à actionner n'est pas limité à trois. En effet, il suffit d'adapter la course du dispositif d'actionnement lors de ses différentes rotations pour passer en positions de sélection, au nombre d'organes d'actionnement à sélectionner. De même, le sens de rotation de l'organe sélecteur 50 et de la came 58 peuvent être contraires aux sens représentés dans la variante décrite, en effectuant les modifications nécessaires à la portée de l'homme du métier.

Une autre variante de réalisation permettant d'augmenter le nombre de fonctions à sélectionner et à actionner est représentée sur la figure 9. Dans cette variante de l'invention, il est en outre prévu un chariot 80 monté pivotant sur le bâti. Les organes d'actionnement primaires 21, 22, 23 sont montés pivotants sur ledit chariot 80. Pour ne pas surcharger la figure 9, seuls les organes d'actionnement primaires 21 et 23 sont représentés. Il est également prévu un mécanisme d'actionnement (non représenté) agencé pour faire pivoter le chariot 80. Un tel mécanisme est par exemple un poussoir ou une gâchette. Le chariot 80 peut être agencé, par exemple, pour occuper deux positions de sorte que chaque organe d'actionnement primaire 21,22,23 peut également occuper deux positions d'actionnement. Sont aussi prévus des organes d'actionnement secondaires agencés pour actionner la fonction sélectionnée, chacun étant relié cinématiquement au mécanisme correspondant à ladite fonction sélectionnée. D'autre part, les organes d'actionnement secondaires sont agencés pour être actionnés par les organes d'actionnement primaires lorsque ceux-ci se trouvent au regard des organes d'actionnement secondaires. Sur la figure 9 seuls sont représentés les organes d'actionnement secondaires 81, 82, 83, 84. Les organes d'actionnement secondaires 81 et 82 sont agencés pour coopérer avec l'organe d'actionnement primaire 21 et les organes d'actionnement secondaires 83 et 84 sont agencés pour coopérer avec l'organe d'actionnement primaire 23. Ainsi, lorsque le chariot 80 se trouve dans la position représentée en trait plein sur la figure 9, l'organe d'actionnement primaire 21 pourra actionner l'organe d'actionnement secondaire 82 et l'organe d'actionnement primaire 23 pourra actionner l'organe d'actionnement secondaire 84, en fonction du positionnement du dispositif d'actionnement 4. Lorsque le chariot 80 est déplacé par un utilisateur et se trouve dans la position représentée en trait tillé sur la figure 9, l'organe d'actionnement primaire 21 pourra actionner l'organe d'actionnement secondaire 81 et l'organe d'actionnement primaire 23 pourra actionner l'organe d'actionnement secondaire 83, en fonction du positionnement du dispositif d'actionnement 4. De ce fait, dans la configuration comprenant trois organes d'actionnement primaires pouvant occuper chacun deux positions d'actionnement, il est possible d'actionner six organes d'actionnement secondaires, correspondant à six fonctions uniquement au moyen d'une couronne poussoir et d'un organe de commande du mécanisme d'actionnement du chariot 80.

Une autre variante de réalisation permettant d'augmenter le nombre de fonctions à sélectionner et à actionner est de prévoir sur le support des pistes dont la forme est choisie pour permettre un double positionnement du support et donc du dispositif d'actionnement.

Une autre variante de réalisation permettant d'augmenter le nombre de fonctions à sélectionner et à actionner est de prévoir un chariot similaire au chariot 80 portant les organes d'actionnement primaires, mais se déplaçant non pas en arc de cercle comme représenté sur la figure 9, mais en translation devant les organes d'actionnement secondaires. Il est également prévu un mécanisme d'actionnement agencé pour déplacer ce chariot. Dans ce cas, les entraxes entre le mobile d'actionnement 26 et chacun des organes d'actionnement primaires 21, 22 et 23 doivent être adaptés de manière à compenser la différence de profondeurs de pénétration entre le mobile d'actionnement 26 et l'un ou l'autre des organes d'actionnement primaires 21, 22, 23. Il est possible de prévoir par exemple un mécanisme lié au chariot qui permettrait d'agir sur le déplacement de la bascule 18, afin qu'elle se déplace d'une distance différente vers l'intérieur du mouvement selon la position du chariot.

La forme de la came, le choix des fonctions à sélectionner et à actionner peuvent également être modifiés sans sortir du cadre de la présente invention. Par ailleurs, le mécanisme peut être adapté de sorte que l'organe sélecteur 50 tourne dans le sens antihoraire, le sens horaire correspondant à la variante ici décrite.

## Revendications

1. Mécanisme de sélection et d'actionnement de n fonctions d'un mouvement horloger où n est un nombre entier supérieur ou égal à 2, de préférence supérieur ou égal à 3, comprenant une tige de remontoir (2) terminée par une couronne, un dispositif d'actionnement (4) d'une fonction, lié cinématiquement à la couronne et agencé pour se déplacer et occuper n positions de sélection et n positions d'actionnement, positions d'actionnement dans lesquelles le dispositif d'actionnement (4) est lié cinématiquement à un organe d'actionnement (21, 22, 23) de la fonction sélectionnée, et un dispositif sélecteur (6) agencé pour déplacer le dispositif d'actionnement (4) dans une position de sélection, **caractérisé en ce que** lesdites positions de sélection sont différentes desdites positions d'actionnement, et **en ce que** ledit mécanisme comprend en outre un socle (32) sur lequel le dispositif d'actionnement (4) est monté mobile pour se déplacer et se positionner, dans une position de sélection, au regard de l'organe d'actionnement (21, 22, 23) de la fonction sélectionnée sous l'action du dispositif sélecteur (6), et pour se déplacer dans sa position d'actionnement pour coopérer avec ledit organe d'actionnement (21, 22, 23) de la fonction sélectionnée sous l'action d'un déplacement axial de la tige de remontoir (2).

2. Mécanisme selon la revendication 1, **caractérisé en ce que** le dispositif d'actionnement (4) comprend un seul mobile d'actionnement (26) lié cinématiquement à la tige de remontoir (2) et destiné à coopérer avec chacun des organes d'actionnement (21, 22, 23) de la fonction sélectionnée.

3. Mécanisme selon la revendication 2, **caractérisé en ce que** le dispositif d'actionnement (4) comprend en outre au moins un renvoi (28) agencé pour coopérer d'une part avec la tige de remontoir (2) et d'autre part avec ledit mobile d'actionnement (26), un support (24) sur lequel sont montés mobiles en rotation ledit renvoi (28) et le mobile d'actionnement (26), et une base pivotante (25) agencée pour coopérer avec le dispositif sélecteur (6) et sur laquelle le support (24) est monté coulissant.

4. Mécanisme selon la revendication 3, **caractérisé en ce que** ledit support (24) est agencé pour coopérer avec une bascule (18).

5. Mécanisme selon l'une quelconque des revendications précédentes, **caractérisé en ce que** le dispositif sélecteur (6) comprend un organe sélecteur (50) agencé pour être actionné par un organe de commande, une came (58) solidaire dudit organe sélecteur (50) et un palpeur (60) agencé pour coopérer d'une part avec la came (58) et d'autre part avec le dispositif d'actionnement (4).

6. Mécanisme selon les revendications 3 et 5, **caractérisé en ce que** le palpeur (60) comprend un bras (62) agencé pour coopérer avec la base (25) du dispositif d'actionnement (4).

7. Mécanisme selon la revendication 5, **caractérisé en ce que** ledit organe de commande est un poussoir (52) intégré dans la couronne.

8. Mécanisme selon l'une quelconque des revendications précédentes, **caractérisé en ce que** ledit socle (32) présente au moins n pistes (34) agencées pour guider le dispositif d'actionnement (4) lors de ses déplacements.

9. Mécanisme selon la revendication 8, **caractérisé en ce que** le socle (32) comprend en outre une rainure (36) et **en ce que** le dispositif d'actionnement (4) comprend une première goupille (27) agencée pour circuler dans les pistes (34) et une seconde goupille (29) agencée pour circuler dans la rainure (36).

10. Mécanisme selon l'une quelconque des revendications 8 et 9, **caractérisé en ce qu'**il comprend un dispositif de sécurité (8) comprenant ledit socle (32) et lesdites pistes (34), au moins n desdites pistes (34) correspondant aux positions d'actionnement étant agencées pour bloquer le dispositif d'actionnement (4) dans la position d'actionnement sélectionnée.

11. Mécanisme selon l'une quelconque des revendications précédentes, **caractérisé en ce qu'**il comprend un mécanisme indicateur (10) de la fonction sélectionnée.

12. Mécanisme selon les revendications 5 et 11, **caractérisé en ce que** ledit mécanisme indicateur (10) de la fonction sélectionnée comprend une roue (66) solidaire de la came (58) du dispositif sélecteur (6) et un disque (68) portant des informations relatives aux fonctions agencées pour s'afficher dans un guichet, ladite roue (66) et ledit disque (68) étant liés cinématiquement.

13. Mécanisme selon l'une quelconque des revendications précédentes, **caractérisé en ce que** les fonctions à sélectionner sont choisies parmi le groupe comprenant une fonction de correction du quantième, une fonction de remontage et une fonction de mise à l'heure.

14. Pièce d'horlogerie comprenant un mouvement horloger, **caractérisée en ce qu'**elle comprend un mécanisme de sélection et d'actionnement de n fonctions dudit mouvement horloger selon l'une quelconque des revendications 1 à 13.

## Patentansprüche

1. Mechanismus zur Auswahl und zur Betätigung von n Funktionen eines Uhrwerks, wobei n eine ganze Zahl größer als oder gleich wie 2 ist, vorzugsweise größer als oder gleich wie 3, umfassend eine Aufzugswelle (2), die von einer Krone abgeschlossen ist, eine Betätigungsvorrichtung (4) einer Funktion, die kinematisch mit der Krone verbunden und angeordnet ist, um sich zu verschieben und n Auswahlpositionen und n Betätigungspositionen einzunehmen, Betätigungspositionen, in denen die Betätigungsvorrichtung (4) kinematisch mit einem Betätigungsorgan (21, 22, 23) der ausgewählten Funktion verbunden ist, und eine Auswahlvorrichtung (6), die angeordnet ist, um die Betätigungsvorrichtung (4) in eine Auswahlposition zu verschieben, **dadurch gekennzeichnet, dass** die Auswahlpositionen unterschiedlich von den Betätigungspositionen sind, dadurch, dass der Mechanismus außerdem einen Sockel (32) umfasst, auf dem die Betätigungsvorrichtung (4) beweglich montiert ist, um sich zu verschieben und sich in einer Auswahlposition gegenüber dem Betätigungsorgan (21, 22, 23) der ausgewählten Funktion unter der Einwirkung der Auswahlvorrichtung (6) zu positionieren, und um sich in seine Betätigungsposition zu verschieben, um mit dem Betätigungsorgan (21, 22, 23) der ausgewählten Funktion unter der Einwirkung einer axialen Verschiebung der Aufzugswelle (2) zusammenzuarbeiten.

2. Mechanismus nach Anspruch 1, **dadurch gekennzeichnet, dass** die Betätigungsvorrichtung (4) einen einzigen Betätigungsdrehteil (26) umfasst, der kinematisch mit der Aufzugswelle (2) verbunden und ausgelegt ist, um mit jedem der Betätigungsorgane (21, 22, 23) der ausgewählten Funktion zusammenzuarbeiten.

3. Mechanismus nach Anspruch 2, **dadurch gekennzeichnet, dass** die Betätigungsvorrichtung (4) außerdem mindestens ein Vorgelege (28) umfasst, das angeordnet ist, um einerseits mit der Aufzugswelle (2) und andererseits mit dem Betätigungsdrehteil (26) zusammenzuarbeiten, eine Stütze (24) umfasst, auf der beweglich in Rotation das Vorgelege (28) und das Betätigungsdrehteil (26) montiert sind, und eine schwenkende Basis (25) umfasst, die angeordnet ist, um mit der Auswahlvorrichtung (6) zusammenzuarbeiten, und auf der die Stütze (24) verschiebbar montiert ist.

4. Mechanismus nach Anspruch 3, **dadurch gekennzeichnet, dass** die Stütze (24) angeordnet ist, um mit einer Wippe (18) zusammenzuarbeiten.

5. Mechanismus (1) nach einem der vorhergehenden Ansprüche, **dadurch gekennzeichnet, dass** die Auswahlvorrichtung (6) ein Auswahlorgan (50) umfasst, das angeordnet ist, um von einem Steuerorgan betätigt zu werden, eine Kurvenscheibe (58) umfasst, die mit dem Auswahlorgan (50) fest verbunden ist, und einen Taster (60) umfasst, der angeordnet ist, um einerseits mit der Kurvenscheibe (58) und andererseits mit der Betätigungsvorrichtung (4) zusammenzuarbeiten.

6. Mechanismus nach Anspruch 3 bis 5, **dadurch gekennzeichnet, dass** der Taster (60) einen Arm (62) umfasst, der angeordnet ist, um mit der Basis (25) der Betätigungsvorrichtung (4) zusammenzuarbeiten.

7. Mechanismus nach Anspruch 5, **dadurch gekennzeichnet, dass** das Steuerorgan ein Drücker (52) ist, der in der Krone integriert ist.

8. Mechanismus (1) nach einem der vorhergehenden Ansprüche, **dadurch gekennzeichnet, dass** der Sockel (32) mindestens n Bahnen (34) umfasst, die angeordnet sind, um die Betätigungsvorrichtung (4) bei ihren Verschiebungen zu führen.

9. Mechanismus nach Anspruch 8, **dadurch gekennzeichnet, dass** der Sockel (32) außerdem eine Nut (36) umfasst, und dadurch, dass die Betätigungsvorrichtung (4) einen ersten Sperrstift (27) umfasst, der angeordnet ist, um in den Bahnen (34) zu zirkulieren, und einen zweiten Sperrstift (29) umfasst, der angeordnet ist, um in der Nut (36) zu zirkulieren.

10. Mechanismus nach einem beliebigen der Ansprüche 8 und 9, **dadurch gekennzeichnet, dass** er eine Sicherheitsvorrichtung (8) umfasst, umfassend den Sockel (32) und die Bahnen (34), wobei mindestens n der Bahnen (34) den Betätigungspositionen entsprechen, die angeordnet sind, um die Betätigungsvorrichtung (4) in der ausgewählten Betätigungsposition zu blockieren.

11. Mechanismus nach einem der vorhergehenden Ansprüche, **dadurch gekennzeichnet, dass** er einen Mechanismus zur Anzeige (10) der ausgewählten Funktion umfasst.

12. Mechanismus nach Anspruch 5 bis 11, **dadurch gekennzeichnet, dass** der Mechanismus zur Anzeige (10) der ausgewählten Funktion ein Rad (66) umfasst, das fest mit der Kurvenscheibe (58) der Auswahlvorrichtung (6) verbunden ist, und eine Scheibe (68) umfasst, die Informationen mit Bezug auf die Funktionen trägt, die angeordnet sind, um in einem Fensterchen angezeigt zu werden, wobei das Rad (66) und die Scheibe (68) kinematisch verbunden sind.

13. Mechanismus nach einem der vorhergehenden Ansprüche, **dadurch gekennzeichnet, dass** die auszuwählenden Funktionen gewählt sind aus der Gruppe umfassend eine Korrekturfunktion des Datums, eine Aufziehfunktion und eine Funktion der Zeigerstellung.

14. Uhr, umfassend ein Uhrwerk, **dadurch gekennzeichnet, dass** sie einen Mechanismus zur Auswahl und zur Betätigung von n Funktionen des Uhrwerks nach einem beliebigen der Ansprüche 1 bis 13 umfasst.

## Claims

1. Mechanism for selecting and actuating n functions of a timepiece movement where n is an integer greater than or equal to 2, preferably greater than or equal to 3, comprising a winding stem (2) ending with a crown, an actuating device (4) for actuating a function, kinematically connected to the crown and arranged to move and occupy n selecting positions and n actuating positions, actuating positions in which the actuating device (4) is kinematically connected to an actuating organ (21, 22, 23) for actuating the selected function, and a selector device (6) arranged to move the actuating device (4) into a selection position, **characterized in that** said selection positions are different from said actuating positions, and **in that** said mechanism further comprises a base (32) on which the actuating device (4) is mounted movably so as to be moved and be positioned, in a selection position, facing the actuating organ (21, 22, 23) of the selected function under the action of the selection device (6), and to be moved into its actuating position to cooperate with said actuating organ (21, 22, 23) for the selected function under the action of an axial movement of the winding stem (2).

2. Mechanism according to claim 1, **characterized in that** the actuating device (4) comprises a single actuating wheel (26) kinematically connected to the winding stem (2) and intended to cooperate with each of the actuating organs (21, 22, 23) of the selected function.

3. Mechanism according to claim 2, **characterized in that** the actuating device (4) further comprises at least one intermediate wheel (28) arranged to cooperate on the one hand with the winding stem (2) and on the other hand with said actuating wheel (26), a support (24) on which said intermediate wheel (28) and the actuating wheel (26) are mounted rotatably, and a pivoting base (25) arranged to cooperate with the selector device (6) and on which the support (24) is mounted slidingly.

4. Mechanism according to claim 3, **characterized in that** said support (24) is arranged to cooperate with a lever (18).

5. Mechanism according to any one of the preceding claims, **characterized in that** the selector device (6) comprises a selector organ (50) arranged to be actuated by a command organ, a cam (58) secured to said selector organ (50) and a feeler-spindle (60) arranged to cooperate on the one hand with the cam (58) and on the other hand with the actuating device (4).

6. Mechanism according to claims 3 and 5, **characterized in that** the feeler-spindle (60) comprises an arm (62) arranged to cooperate with the base (25) of the actuating device (4).

7. Mechanism according to claim 5, **characterized in that** said command member is a push-piece (52) integrated into the crown.

8. Mechanism according to any one of the preceding claims, **characterized in that** said base (32) has at least n tracks (34) arranged to guide the actuating device (4) during its movements.

9. Mechanism according to claim 8, **characterized in that** the base (32) further comprises a groove (36) and **in that** the actuating device (4) comprises a first pin (27) arranged to circulate in the tracks (34) and a second pin (29) arranged to circulate in the groove (36).

10. Mechanism according to any one of claims 8 and 9, **characterized in that** it comprises a safety device (8) comprising said base (32) and said tracks (34), at least n of said tracks (34) corresponding to the actuating positions being arranged to block the actuating device (4) in the selected actuating position.

11. Mechanism according to any one of the preceding claims, **characterized in that** it comprises an indicator mechanism (10) indicating the selected function.

12. Mechanism according to claims 5 and 11, **characterized in that** said indicator mechanism (10) for the selected function comprises a wheel (66) secured to the cam (58) of the selector device (6) and a disc (68) bearing information relative to the functions arranged to be displayed in a window, said wheel (66) and said disc (68) being kinematically connected.

13. Mechanism according to any one of the preceding claims, **characterized in that** the functions to be selected are chosen from among the group comprising a date correction function, a winding function and a setting function.

14. A timepiece comprising a timepiece movement, **characterized in that** it comprises a mechanism for selecting and actuating n functions of said timepiece movement according to any one of claims 1 to 13.
